# EUROPÄISCHE PATENTSCHRIFT

(11) **EP 1 682 304 B1**
(45) Veröffentlichungstag und Bekanntmachung des Hinweises auf die Patenterteilung: **08.08.2012**
(21) Anmeldenummer: 04797581.8
(22) Anmeldetag: 04.11.2004
(51) Int. Cl.: E01B 29/46

(54) **VERFAHREN ZUM VERSCHWEISSEN VON ZWEI SCHIENEN EINES GLEISES**
METHOD FOR WELDING TWO RAILS OF A TRACK
PROCEDE POUR SOUDER DEUX RAILS D'UNE VOIE FERREE

(30) Priorität: 06.11.2003 AT 77703 U
(43) Veröffentlichungstag der Anmeldung: 26.07.2006
(73) Patentinhaber: Franz Plasser Bahnbaumaschinen-Industriegesellschaft m.b.H., 1010 Wien (AT)
(72) Erfinder: LICHTBERGER, Bernhard, A-4230 Pregarten (AT); MÜHLLEITNER, Heinz, A-3100 St. Pölten (AT)
(86) Internationale Anmeldenummer: PCT/EP2004/012451
(87) Internationale Veröffentlichungsnummer: WO 2005/044504

(56) Entgegenhaltungen:
- US-A- 5 927 209
- US-A1- 2002 153 354

## Beschreibung

Die Erfindung betrifft ein Verfahren zum Verschweißen von zwei Schienen eines Gleises gemäß den im Oberbegriff von Anspruch 1 angeführten Merkmalen.

Durch US 5 099 097, US 5 136 140, US 4 929 816 ist je ein Schweißaggregat bekannt, das zur Einbringung von erhöhten Zugkräften in die zu verschweißenden Schienen mit einer Schienenzieheinrichtung ausgestattet ist. Damit können auch langverschweißte Schienen unter der Neutraltemperatur im Rahmen einer sogenannten Schlussschweißung verschweißt werden.

Durch einen Artikel 'Mobile flash-butt rail welding: three decades of experience' in der Zeitschrift 'Rail Engineering International', Edition 2002/3, Seiten 11 bis 16, ist es ebenfalls bekannt, zur Durchführung von Schlussschweißungen eine das Schweißaggregat umschließende Schienenzieheinrichtung zu verwenden.

Die Aufgabe der vorliegenden Erfindung liegt nun in der Schaffung eines Verfahrens der gattungsgemäßen Art, mit dem eine Verschweißung der Schienen auch oberhalb der Neutraltemperatur möglich ist.

Erfindungsgemäß wird diese Aufgabe mit einem Verfahren der eingangs genannten Art durch die im Kennzeichen von Anspruch 1 angeführten Merkmale gelöst.

Mit einem derartigen Verfahren können die Schweißarbeiten erstmals unabhängig von der aktuellen Temperatur durchgeführt werden. Dies führt zusätzlich zu wirtschaftlichen Vorteilen auch zu einer erhöhten Sicherheit, da nunmehr keine Notlaschenverbinder verwendet werden müssen, bis die aktuelle Temperatur im Neutralbereich liegt.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
Fig. 1 und 2 je eine Ansicht eines Schweißaggregates, und
Fig. 3 bis 7 schematische Darstellungen des Schweißvorganges.

Ein in Fig.1 und 2 dargestelltes Schweißaggregat 1 setzt sich im wesentlichen aus zwei voneinander distanzierten Aggregathälften 2 zusammen, die durch in einer gemeinsamen horizontalen Ebene angeordnete und parallel zueinander verlaufende Stauchzylinder 3 in deren Längsrichtung verschiebbar miteinander verbunden sind. Jeder der beiden Aggregathälften 2 besteht aus zwei - um eine in Schienenlängsrichtung verlaufende Achse - zangenförmig zueinander verschwenkbaren Aggregathebeln 4 mit als Elektroden wirksamen Klemmbacken 5 zweier Klemmbackenpaare 6. Diese sind jeweils zur Anlage an ein vorderes Schienenende 7 einer ersten Schiene 8 und an ein hinteres Schienenende 7 einer zweiten Schiene 10 vorgesehen.

Die beiden in Gleisquerrichtung einander gegenüberliegenden Aggregathebeln 4,5 sind in ihrem oberen Endbereich durch einen Spannzylinder 12 zum Anpressen der Klemmbacken 5 an die Schienen 8,10 miteinander verbunden. Das Schweißaggregat 1 ist an einem an einer Schweißmaschine 20 befestigten Teleskopkran aufgehängt. Die Energieversorgung erfolgt durch einen in der Schweißmaschine 20 angeordneten Generator und eine Hydraulikpumpe. Zur Durchführung des Schweißvorganges und Aufzeichnung verschiedener Schweißparameter ist eine Steuereinrichtung 13 vorgesehen.

Bei einem lückenlos verschweißten Gleis treten Druckspannungen auf, sobald die aktuelle Schienentemperatur über eine Neutral-Temperatur ansteigt. Sinkt die Schienentemperatur unter die Neutral-Temperatur, so treten Zugspannungen auf. Das Verschweißen erfolgt nach dem Abbrennstumpf-Schweißverfahren. Die Schienen werden bei einer über Neutraltemperatur befindlichen Schienentemperatur zu ca. 360 m langen Teilabschnitten verschweißt. Die der Einfachheit halber hier als erste, zweite und dritte Schiene bezeichneten Teilabschnitte werden schließlich durch sogenannte Schluss-Schweißungen verbunden.

Wenn nun beispielsweise die vor Durchführung der Schluss-Schweißung gemessene aktuelle Schienentemperatur 30° und die Neutraltemperatur 20° betragen, ergibt sich folgende Soll-Druckspannung: σₛₒₗₗ = E . α. Δ t
E = Elastizitätsmodul des Schienenstahls [215000 N/mm²],
Δ t = Temperaturänderung [°C],
α = Wärmedehnungskoeffizient des Schienenwerkstoffes [0,0000115]
σₛₒₗₗ = 215000 . 0,0000115 . 10 = 24,73 N/mm²
Daraus ergibt sich bei einer UIC 60 Schiene mit einer Fläche von 7686 mm² folgende Soll-Druckkraft F_{soll.}
Fₛₒₗₗ = 24,73.7686 = 190 074 N bzw. 190 kN (Kilonewton).

Die Soll-Druckkraft wird nach Eingabe der Neutraltemperatur, der aktuellen Schienentemperatur sowie der Schienentype in die Steuereinrichtung 13 durch einen Mikroprozessor errechnet.

Im folgenden wird nun die Durchführung des erfindungsgemäßen Verfahrens näher beschrieben:
Zum Verschweißen der - in Arbeitsrichtung 11 einer Schweißmaschine 20 gesehen - ersten mit der zweiten Schiene 8,10 über Neutraltemperatur muss zuerst durch Verspannen eines Abschnittes einer an die zweite Schiene 10 angrenzenden dritten Schiene 14 mit zugeordneten Schwellen 15 ein Schienenanker 16 gebildet werden (s. Fig. 3 u. 4). Damit wird eine Längsbewegung der dritten Schiene 14 relativ zu den zugeordneten Schwellen 15 ausgeschlossen. Eine hydraulische Schienendrückvorrichtung 19 wird kraftschlüssig mit den aneinandergrenzenden Schienenenden 7 der zweiten und dritten Schiene 10,14 kontaktiert, während auf die aneinandergrenzenden Schienenenden 7 der ersten und zweiten Schiene 8,10 das Schweißaggregat 1 aufgesetzt und durch die Klemmbacken 5 kraftschlüssig mit den beiden Schienenenden 7 verbunden wird.

Der Schweißvorgang wird damit eingeleitet, dass die beiden durch die Klemmbacken 5 erfassten Schienenenden 7 unter Beaufschlagung der Stauchzylinder 3 voneinander bewegt werden, bis aneinander grenzende Stirnflächen 9 der beiden Schienenenden 7 eine Schweißlücke wₛ von 3 Millimeter bilden. Dabei erfolgt permanent über den Druck in den Stauchzylindern 3 eine Kraftmessung und über den Abstand der beiden Klemmbackenpaare 6 zueinander auch eine Wegmessung. Nach Bildung der Schweißlücke wₛ wird unter Stromzufuhr die eigentliche Schweißung gestartet und die Voneinanderbewegung der beiden Klemmbackenpaare 6 in eine Zueinanderbewegung umgekehrt (s. Fig. 7) und damit die Abbrandphase mit dem abschließenden Stauchschlag eingeleitet. Diese Zueinanderbewegung wird programmgemäß unter Aufrechterhaltung einer geringfügigen Distanzierung der Schienenenden 7 zueinander durchgeführt und schließlich bei einer Stauchkraft von 30 N/mm² mit dem Stauchschlag beendet. In dieser Phase tritt eine Verkürzung jedes Schienenendes 7 um etwa 17,5 mm auf. Dies führt naturgemäß zu einem Abfall der Ist-Schienenspannung unter die Soll-Druckspannung.

Um trotz dieser Schienenkürzung die Soll-Druckspannung aufrecht zu erhalten, wird parallel zur Abbrandphase durch die Schienendrückvorrichtung 19 eine - ebenfalls in der Steuereinrichtung 13 registrierte - Druckkraft P₊ in Richtung zum Schweißaggregat 1 in das vordere Schienenende 7 der zweiten Schiene 10 zur Erzeugung einer Druckspannung eingebracht. Diese sollte aufgrund des Reibungswiderstandes zweckmäßigerweise etwas höher sein als die Soll-Druckspannung. Es wird damit gleichsam über eine durch Schienenanker 16, Hydraulikzylinder 21 der Schienendrückvorrichtung 19, zweite Schiene 2 und Stauchzylinder 3 gebildete Kraftkette die Soll-Druckspannung auf die erste Schiene 8 übertragen. Das Erreichen der Soll-Druckspannung wird über die Stauchzylinder 3 registriert und kann unter Einbeziehung des Hydraulikzylinders 21 der Schienendrückvorrichtung 19 automatisch geregelt werden. Es ist aber auch möglich, die Beaufschlagung des Hydraulikzylinders 21 händisch zu steuern, wobei die im Bereich des Schweißaggregates 1 auftretende Druckspannung auf einem Display kontrolliert wird.

Durch dieses Verfahren ist sichergestellt, dass nach Abschluss der Schienenverschweißung in den miteinander verschweißten Schienen 8,10 die zur aktuellen Schienentemperatur korrelierende Soll-Druckspannung vorherrscht. Sobald die erste Schiene 8 durch Anziehen der Schienenbefestigungsmittel bzw. Montage von Schienenklemmen vorschriftsmäßig zur Gänze mit den zugeordneten Schwellen 15 verbunden (bzw. verankert) ist, werden Hydraulikzylinder 21 der Schienendrückvorrichtung 19 drucklos geschaltet. Das Schweißaggregat 1 kann bereits unmittelbar nach Entfernung eines Schweißwulstes von den Schienen 8,10 gelöst und abgehoben werden.

Nach Positionierung des Schweißaggregates 1 über den beiden Schienenenden 7 der zweiten und dritten Schiene 10,14 können diese unter Wiederholung der Verfahrensschritte miteinander verschweißt werden.

## Patentansprüche

1. Verfahren zum Verschweißen von zwei Schienen (8,10,14) eines Gleises durch ein Schweißaggregat (1) einer Schweißmaschine (20), wobei zwei jeweils durch ein Klemmbackenpaar (6) des Schweißaggregates (1) erfasste Schienen (8,10,14) unter Beaufschlagung von Stauchzylindern (3) in Schienenlängsrichtung bewegt und miteinander verschweißt werden, wobei im Rahmen einer sogenannten Schlussschweißung in einer Arbeitsrichtung (11) vor der Maschine (20) durch eine kraftschlüssige Verbindung eines Abschnittes der Schiene (14) mit Schwellen (15) ein Schienenanker (16) gebildet wird und bei einer Abweichung einer aktuellen Schienentemperatur von einer örtlichen Neutraltemperatur Spannungen in die zu verschweißenden Schienen eingeleitet werden, **dadurch gekennzeichnet, dass** parallel zur Verschweißung einer - bezüglich der Arbeitsrichtung der Schweißmaschine (20) - ersten mit einer zweiten Schiene (8,10) durch eine Schienendrückvorrichtung (19) in Richtung zur ersten Schiene (8) eine Druckkraft in ein vorderes Schienenende (7) der zweiten Schiene (10) zur Erzeugung einer Druckspannung eingebracht wird, wobei sich die Schienendrückvorrichtung (19) an einem Schienenanker (16) einer an die zweite Schiene (10) anschließenden dritten Schiene (14) abstützt, und dass nach Beendigung des Schweißvorganges die erste Schiene (8) mit den Schwellen (15) verspannt wird.

2. Verfahren nach Anspruch 1, **dadurch gekennzeichnet, dass** die an die erste und zweite Schiene (8,10) angepressten Klemmbackenpaare (6) in einer ersten Phase des Schweißvorganges voneinander distanziert werden, bis einander benachbarte Stirnflächen (9) der beiden Schienen (8,10) zur Bildung einer Schweißlücke wₛ voneinander distanziert sind und in einer zweiten Phase die Klemmbackenpaare (6) unter Stromzuführung zueinander bewegt werden und parallel dazu die Druckkraft durch die Schienendrückvorrichtung (19) in die zweite Schiene (10) eingebracht wird.

3. Verfahren nach Anspruch 1 oder 2, **dadurch gekennzeichnet, dass** die durch die Druckkraft der Schienendrückvorrichtung (19) erzeugte Druckspannung wenigstens einer zur aktuellen Schienentemperatur korrelierenden Soll-Druckspannung entspricht.

4. Verfahren nach einem der Ansprüche 1 bis 3, **dadurch gekennzeichnet, dass** das Schweißaggregat (1) und die Schienendrückvorrichtung (19) synchron gesteuert werden.

## Claims

1. A method for welding two rails (8,10,14) of a track using a welding unit (1) of a welding machine (20), wherein two rails (8,10,14), each gripped by a pair (6) of clamping jaws of the welding unit (1), are moved in the longitudinal direction of the rails with actuation of compression cylinders (3) and welded to one another, wherein, in the course of a so-called closure weld, a rail anchor (16) is produced in front of the machine (20), in a working direction (11), by means of a force-locking connection of a section of the rail (14) to sleepers (15) and, if an actual rail temperature differs from a local neutral temperature, stresses are passed into the rails to be welded together, **characterized in that**, parallel to the welding of a first rail (8) - with respect to the working direction of the welding machine (20) - to a second rail (10), a compressive force for producing a compressive stress is passed into a front rail end (7) of the second rail (10) by means of a rail-pushing device (19) in the direction towards the first rail (8), the rail-pushing device (19) being supported on a rail anchor (16) of a third rail (14) adjoining the second rail (10), and that, after termination of the welding process, the first rail (8) is braced with the sleepers (15).

2. A method according to claim 1, **characterized in that**, in a first phase of the welding process, the pairs (6) of clamping jaws pressed onto the first and second rail (8,10) are distanced from one another until adjacent end surfaces (9) of the two rails (8,10) are spaced from one another to form a welding gap wₛ, and, in a second phase, the pairs (6) of clamping jaws are moved towards one another while current is supplied and, parallel thereto, the compressive force is passed into the second rail (10) by the rail-pushing device (19).

3. A method according to claim 1 or 2, **characterized in that** the compressive stress produced by the compressive force of the rail-pushing device (19) conforms to at least an ideal compressive stress correlating to the actual rail temperature.

4. A method according to any one of claims 1 to 3, **characterized in that** the welding unit (1) and the rail-pushing device (19) are controlled synchronously.

## Revendications

1. Procédé de soudage de deux rails (8, 10, 14) d'une voie ferrée par un module de soudage (1) d'une machine de soudage (20), dans lequel deux rails (8, 10, 14) saisis chacun par une paire de mâchoires de serrage (6) du module de soudage (1) sont déplacés en sollicitant des cylindres de compression (3) dans la direction longitudinale de rail et soudés ensemble, dans lequel un dispositif d'ancrage (16) est formé dans le cadre de ce qu'on appelle une soudure finale dans un sens de travail (11) devant la machine (20) par une connexion par adhérence d'une section des rails (14) avec des traverses (15) et des tensions sont introduites dans les rails à souder en cas d'écart entre une température de rail actuelle et une température locale neutre, **caractérisé en ce que**, parallèlement au soudage d'un premier rail à un deuxième rail (8, 10) par rapport au sens de travail de la machine de soudage (20), une pression est introduite dans une extrémité de rail avant (7) du deuxième rail (10) par un dispositif de poussée de rail (19) en direction du premier rail (8) en vue de générer une tension de compression, dans lequel le dispositif de poussée de rail (19) s'appuie sur un dispositif d'ancrage (16) d'un troisième rail (14) adjacent au deuxième rail (10), et qu'à la fin du processus de soudage, le premier rail (8) est serré avec les traverses (15).

2. Procédé selon la revendication 1, **caractérisé en ce que** les paires de mâchoires de serrage (6) appuyées contre les premier et deuxième rails (8, 10) sont écartées l'une de l'autre dans une première phase du processus de soudage jusqu'à ce que des faces frontales voisines l'une de l'autre (9) des deux rails (8, 10) soient écartées l'une de l'autre pour la formation d'un espace de soudage wₛ et les paires de mâchoires de serrage (6) sont déplacées l'une vers l'autre dans une seconde phase avec l'amenée de courant et, en parallèle, la pression est introduite dans le deuxième rail (10) par le dispositif de poussée de rail (19).

3. Procédé selon la revendication 1 ou 2, **caractérisé en ce que** la tension de compression générée par la pression du dispositif de poussée de rail (19) correspond au moins à une tension de compression en corrélation avec la température de rail actuelle.

4. Procédé selon l'une quelconque des revendications 1 à 3, **caractérisé en ce que** le module de soudage (1) et le dispositif de poussée de rail (19) sont commandés de manière synchrone.
